# EUROPÄISCHE PATENTSCHRIFT

(11) **EP 0 045 035 B1**
(45) Veröffentlichungstag und Bekanntmachung des Hinweises auf die Patenterteilung: **20.06.1984**
(21) Anmeldenummer: 81105707.4
(22) Anmeldetag: 20.07.1981
(51) Int. Cl.: H01F 41/02

(54) **Vorrichtung zum Schichten von Kernen für Transformatoren und Drosselspulen**
Device for assembling transformer and choke cores
Dispositif d'assemblage de noyaux pour transformateurs et inductances

(30) Priorität: 28.07.1980 DE 3028605
(43) Veröffentlichungstag der Anmeldung: 03.02.1982
(73) Patentinhaber: TRANSFORMATOREN UNION AKTIENGESELLSCHAFT, D-7000 Stuttgart 50 (DE)
(72) Erfinder: Manzinger, Ernst, D-8500 Nürnberg 50 (DE)
(74) Vertreter: Mehl, Ernst, Dipl.-Ing.

## Beschreibung

Die Erfindung betrifft eine Vorrichtung zum Schichten von Kernen für Transformatoren und Drosselspulen mit mehreren Einzelblechen je Lage und mit von Lage zu Lage gegeneinander versetzten und sich gegenseitig überlappenden Schnittlinien, wobei die Einzelbleche mindestens während des Auflegens auf den Kern mechanisch geführt und gehalten sind.

Transformatorkerne aus dem heute allgemein verwendeten kornorientierten Blech sollen nach Möglichkeit so gebaut sein, dass Löcher oder andere Querschnittsveränderungen im aktiven Eisen vermieden sind. Derartige Löcher oder Querschnittsveränderungen verursachen neben des bekannten Erhöhung der Leerlaufverluste erhöhte Risiken hinsichtlich Eisenbrand sowie im Falle konstruktiv bedingter Nachbarschaft von Kernbandagen zu den Löchern abnormal hohen Anstieg der Leerlaufverluste bei der Stossspannungsprüfung des Transformators. Die Ursache für den zuletzt gennanten Effekt liegt in der Bildung von Teilquerschnitten mit relativ kleinen Widerständen gegenüber der Umfangsspannung. Die Bildung dieser Teilquerschnitte wird dabei durch hohe örtliche Paketpressung an den Löchern und gleichzeitig hohe Umfangspressung durch Kernbandagen hervorgerufen.

Trotz dieser Nachteile werden Kerne üblicherweise noch immer mit Löchern im aktiven Eisen auch bei Verwendung von kornorientiertem Blech ausgeführt. Diese Löcher dienen häufig zur Aufnahme von Kernpressbolzen, meistens und in erster Linie jedoch zur Aufnahme von Fädelbolzen, während des Kernschichtens. Das Kernschichten mittels Fädelbolzen bringt erwiesenermassen beachtliche Vorteile hinsichtlich der Fertigungszeit gegenüber dem Kernschichten mit beispielsweise Stufenanschlägen in Stufenhölzern, wie sie vereinzelt bei Kernen aus ungelochten Blechen verwendet werden.

Bei den Beispielsweise durch die DE-A Nr. 2613150 bekannten Kernschichten mittels Fädelbolzen erhält jedes Blech einer Kernlage zwei Löcher, mit deren Hilfe das Blech über entsprechende Fädelbolzen geschoben wird. Nach Erreichen der Sollschichthöhe des Kernes und Entfernen der Fädelbolzen bleiben die Löcher im Kern zum Teil frei oder dienen zum Teil, beispielsweise in den Jochen, zur Aufnahme von Pressbolzen.

Durch die DE-A Nr. 2163700 ist auch schon eine Vorrichtung zum Schichten von Kernen aus ungelochten Einzelblechen bekannt. In dieser bekannten Vorrichtung werden die Einzelbleche des unteren Joches maschinell an Anschläge bewegt, auf dem Kern lagerichtig abgelegt und dienen dann jeweils selbst als Anschläge für die Einzelbleche der Kernschenkel. Diese Vorrichtung ist jedoch infolge des erheblichen erforderlichen maschinellen Aufwandes nicht wirtschaftlich einsetzbar. Ausserdem besteht beim Anschlagen der Einzelbleche an ihre Anschläge die Gefahr von mechanischen Verformungen, die selbst bei kleinsten absoluten Abmessungen durch Addition bei der Vielzahl der übereinanderzustapelnden Einzelbleche schnell zu unzulässig grossen Massabweichungen führen.

Der Erfindung liegt daher die Aufgabe zugrunde, Transformatorkerne aus ungelochten Blechen zu bauen und gleichzeitig beim Schichten der Kerne gleich günstig Fertigungszeiten zu erreichen, wie beim Kernschichten mit Fädelbolzen erzielt werden.

Erfindungsgemäss wird dies durch eine Vorrichtung ermöglicht, in die frei von besonderen zur mechanischen Führung vorgesehenen Lochungen und Aussparungen ausgeführte Einzelbleche einlegbar sind, die an wenigstens zwei, vorzugsweise den einen spitzen Winkel einschliessenden, Ecken ihrer Kontur in im Querschnitt prismatischen, vertikal angeordneten Nuten in Anschlagschienen geführt sind, wobei die Anschlagschienen vertikal stufenlos und horizontal, abgesehen von einer stufenlosen Feineinstellung, in Stufen entsprechend der halben Blechbreitenstufung verstellbar sind, und wobei die jeweilige Stellung der Anschlagschienen angezeigt ist.

Nach vorteilhaften Ausgestaltungsmerkmalen der Erfindung ist vorgesehen, dass die Anschlagschienen in horizontaler Richtung quer parallel und unter 45° zur Achsrichtung der Kernschenkel verschiebbar sind, dass an den von dem unteren Joch und den äusseren Kernschenkeln gebildeten Ecken für die Joch- und Schenkelbleche je eine gemeinsame Anschlagschiene vorgesehen ist und dass die den horizontal verschiebbaren Schaft einer Anschlagschiene arretierenden Teile von einem federbelasteten Hebel getragen sind.

Nach zweckmässigen Weiterbildungen der Erfindung ist die Nut in jeder der Anschlagschienen von zwei sich gegenüberliegenden zueinander parallelen Flächen über einem erweiterten Nutgrund (T-Nut) gebildet und schliessen sich nach aussen an jede dieser beiden Flächen je eine hiergegen um 45 und um 135° um die Nutachse gedrehte Fläche an. Lediglich zur Führung der freien Spitze des Mittelschenkels ist eine quer und parallel zu deren Achsrichtung verschiebbare Anschlagschiene mit Doppelnut vorgesehen.

Nach anderen Weiterbildungsmerkmalen der Erfindung sind je zwei demselben Kernschenkel zugeordnete Anschlagschienen mit ihrer Halterung verschiebbar auf einer quer zur Achsrichtung der Kernschenkel selbst ebenfalls verschiebbaren Brücke befestigt und sind alle Brücken auf einer gemeinsamen Grundplatte verschiebbar, wobei die Lage der einzelnen Brücken durch Fenster in ihren Auflagern von Skalen auf der Grundplatte und die Lage der Anschlagschienen auf der Brücke durch Fenster in der Halterung der Anschlagschienen von einer Skala auf der Brücke ablesbar ist. Dabei zeigt die Lage der Brücke auf der Grundplatte die Verschiebung der zugehörigen Anschlagschiene quer zu den Schenkelachsen und die Lage der Halterungen auf den Brücken die Verschiebung der zugehörigen Anschlagschiene parallel zu den Schenkelachsen an.

Die erfindungsgemässe Vorrichtung ist sehr vorteilhaft, denn sie ermöglicht das Schichten eines Transformatorkerns auch aus ungelochten Blechen, unter praktisch den gleichen Bedingungen, die beim Schichten von Transformatorkernen aus Blechen mit sogenannten Fädellöchern vorliegen.

Zwei Ausführungsbeispiele und Einzelheiten der erfindungsgemässen Vorrichtung werden anhand einer Zeichnung näher erläutert.
Fig. 1 zeigt die Anordnung der Anschlagschienen einer erfindungsgemässen Vorrichtung für einen üblichen Dreischenkelkern.
Fig. 2 zeigt die Anordnung der Anschlagschienen für einen Dreischenkelkern mit längsgeteilten Blechen.
Fig. 3 ist die perspektivische Darstellung einer Anschlagschiene mit ihrer Halterung.
Fig.4 zeigt zwei mit ihren Halterungen von einer quer verschiebbaren Brücke getragene Anschlagschienen.

Zum Schichten eines Transformatorkerns mit je einem Einzelblech 10 für ein unteres Joch 11, äussere Kernschenke) 12 und 13 sowie einen Mittelschenkel 14 erfordert man in einer erfindungsgemäss aufgebauten Vorrichtung sechs Anschlagschienen 1. Diese Anschlagschienen 1 sind so angeordnet, dass jedes der Einzelbleche 10 mit je einem Ende an einer der Anschlagschienen 1 abgestützt ist. Bis auf die das freie Ende des Mittelschenkels 14 haltende Anschlagschiene 1, die eine Doppelnut 16 aufweist, sind alle anderen Anschlagschienen mit einer Nut 15 versehen, in die die Spitzen der Einzelbleche 10 der äusseren Kernschenkel 12 und 13 sowie des Mittelschenkels 14 eingreifen. Dabei ist gewährleistet, dass sowohl die Einzelbleche des Joches 11 als auch die Einzelbleche der Kernschenkel 12,13 und 14 in den einzelnen Blechlagen seitlich gegeneinander verschoben sind.

Die Anordnung gemäss Fig. 2 zeigt einen Dreischenkelkern mit längsgeteilten Einzelblechen 10, so dass gegenüber der Ausführung mit ungeteilten Blechen doppelt so viele Anschlagschienen 1 zur Führung und Halterung der Einzelbleche 10 erforderlich sind.

Auch bei dieser Anordnung dient zur Aufnahme der Spitzen des freien Endes des Mittelschenkels 14 eine Anschlagschiene 1 mit Doppelnut 16. Alle übrigen Anschlagschienen 1 haben die gleiche Form wie in der Anordnung gemäss Fig. 1.

Die Nut 15 in den Anschlagschienen 1 ist im Querschnitt T-förmig gestaltet, das heisst, sie hat einen erweiterten Nutgrund. Dabei sind die die Nut 15 flankierenden Seitenwände parallel zueinander. Ausgehend von diesen parallelen Seitenflächen schliesst sich an diese je eine hiergegen um 45 und um 135° um die Nutachse gedrehte Fläche an. Die Winkel 45 und 135° sind durch den Winkel bestimmt, unter dem die schrägabgeschnittenen Endkanten der Einzelbleche der Kernschenkel und der Joche aneinanderstossen. Diese schräge Kante bildet mit den Längskanten der Einzelbleche üblicherweise Winkel von 45 bzw. 135°.

Fig. 3 zeigt die Befestigung einer Anschlagschiene 1 über einen Schaft 2 in einem Klemmstück 7, das seinerseits von zwei Führungssäulen 6 getragen ist. Die Führungssäulen 6 sind in einer als Halterung 9 dienenden Fussplatte fest verankert.

Der Schaft 2 ist an seiner Oberseite mit Kerben 3 versehen, in die nicht näher bezeichnete Keile von einem federbelasteten Hebel 4 hineingedrückt werden. Zur Arretierung des Schaftes 2 in dem Klemmstück 7 dient darüberhinaus eine über einen Hebel 8 betätigte Klemmutter. Zum Ausgleich kleinerer Massabweichungen an den Einzelblechen 10 besteht die Möglichkeit, die die Nut 15 aufweisenden Anschlagschienen 1 mittels einer Feineinstellung 5 in Achsrichtung gegenüber dem Schaft 2 zu verstellen.

Die Höhenlage des Klemmstückes 7 auf den Führungssäulen 6 ist stufenlos veränderbar. In der jeweils einzustellenden Höhenlage ist das Klemmstück 7 entweder ebenfalls durch Betätigung des Hebels 8 mit der zugehörigen Klemmutter oder durch Betätigung einer weiteren Klemmutter festklemmbar.

Fig. 4 zeigt die Zusammenfassung von zwei An - schlagschienen 1 zusammen mit ihren Halterungen auf einer Brücke 17, auf der sie zusammen mit ihren Halterungen 9 verschiebbar sind. Dabei ist die Stellung jeder der beiden Halterungen jeweils auf einer Skala 22 ablesbar. Die Brücke 17 ihrerseits ruht an jedem ihrer beiden Enden mit einem plattenförmigen Auflager 19 auf einer Grundplatte 18. Die Verbindung zwischen der Grundplatte 18 und den Auflagern 19 erfolgt durch in den Auflagern 19 vorgesehene Bolzen, die in Löcher 20 von Lochreihen in der Grundplatte 18 eingreifen. Die genaue Lage der Brücke 17 ist dabei auf Skalen 23 ablesbar.

Die erfindungsgemäss eingerichtete Vorrichtung zum Schichten von Transformatorkernen ist mit einer von der Art des zu schichtenden Kernes abhängigen variablen Zahl von Brücken 17 bestückt. Dabei sind, wie zum Beispiel Fig. 1 zeigt, bei einem normalen Dreischenkelkern drei Brükken 17 und bei einem Dreischenkelkern mit längsgeteilten Einzelblechen sechs Brücken 17 vorgesehen. Zum Schichten eines nicht dargestellten Fünfschenkelkerns mit in Längsrichtung ungeteilten Blechen wären demzufolge fünf Brücken 17 mit je zwei Anschlagschienen 1 erforderlich.

## Patentansprüche

1. Vorrichtung zum Schichten von Kernen für Transformatoren und Drosselspulen mit mehreren Einzelblechen (10) je Lage und mit von Lage zu Lage gegeneinander versetzten und sich gegenseitig überlappenden Schnittlinien, wobei die Einzelbleche (10) mindestens während des Auflegens des Kernes mechanisch geführt und gehalten sind, dadurch gekennzeichnet,
- dass alle Einzelbleche (10) an wenigstens zwei, vorzugsweise den einen spitzen Winkel einschliessenden Ecken ihrer Kontur in im Querschnitt prismatischen, vertikal angeordneten Nuten (15) in Anschlagschienen (1) geführt sind, wobei alle Einzelbleche (10) frei von besonderen zur mechanischen Führung vorgesehenen Lochungen und Aussparungen sind,
-dass die Anschlagschienen (1) vertikal stufenlos verstellbar sind,
-dass die Anschlagschienen (1 ) horizontal, abgesehen von einer stufenlosen Feineinstellung (5), in Stufen entsprechend der halben Blechbreitenstufung verstellbar sind, und
- dass die jeweilige Stellung der Anschlagschienen (1) angezeigt ist.

2. Vorrichtung nach Anspruch 1, dadurch gekennzeichnet, dass die Anschlagschienen (1) in horizontaler Richtung quer, parallel und unter 45° zur Achsrichtung der Kernschenkel (12, 13, 14) verschiebbar sind.

3. Vorrichtung nach den beiden Ansprüchen 1 und 2, dadurch gekennzeichnet, dass an den von dem unteren Joch (11) und den äusseren Kernschenkeln (12,13) gebildeten Ecken für die Joch-und Schenkelbleche je eine gemeinsame Anschlagschiene (1) vorgesehen ist.

4. Vorrichtung nach den Ansprüchen 1 bis 3, dadurch gekennzeichnet, dass einen horizontal verschiebbaren Schaft (2) einer Anschlagschiene (1) arretierende Teile von einem federbelasteten Hebel (4) getragen sind.

5. Vorrichtung nach den Ansprüchen 1 bis 4, dadurch gekennzeichnet, dass die Nut (15) in jeder der Anschlagschienen (1) von zwei sich gegenüberliegenden zueinander parallelen Flächen über einem erweiterten Nutgrund (T-Nut) gebildet ist und dass sich an jede dieser beiden Flächen nach aussen je eine hiergegen um 45 und um 135° um die Nutachse gedrehte Fläche anschliesst.

6. Vorrichtung nach den Ansprüchen 1 bis 5, dadurch gekennzeichnet, dass zur Führung der freien Spitzen der Einzelbleche (10) des Mittelschenkels (14) lediglich quer und parallel zu deren Achsrichtung verschiebbare Anschlagschienen (1 ) mit Doppelnut (16) vorgesehen sind.

7. Vorrichtung nach den Ansprüchen 1 bis 6, dadurch gekennzeichnet, dass je zwei demselben Kernschenkel (12,13,14) zugeordnete Anschlagschienen (1) mit ihrer Halterung (9) verschiebbar auf einer quer zur Achsrichtung der Kernschenkel selbst ebenfalls verschiebbaren Brücke (17) befestigt sind.

8. Vorrichtung nach den Ansprüchen 1 bis 7, dadurch gekennzeichnet, dass alle Brücken (17) auf einer gemeinsamen Grundplatte (18) verschiebbar sind und dass die Lage der einzelnen Brücke (17) durch Fenster in ihren Auflagern (19) von Skalen auf der Grundplatte (18) lesbar ist, und dass die Lage der Anschlagschienen (1) auf der Brücke (17) durch Fenster in der Halterung (9) der Anschlagschienen (1) von einer Skala auf der Brücke (17) ablesbar ist, wobei die Lage der Brükke (17) auf der Grundplatte (18) die Verschiebung der zugehörigen Anschlagschienen (1) quer zu den Schenkelachsen (12,13,14) und die Lage der Halterung (9) auf der Brücke (17) die Verschiebung der zugehörigen Anschlagschiene (1) parallel zu den Schenkelachsen (12, 13, 14) anzeigt.

9. Vorrichtung nach den Ansprüchen 1 bis 8, dadurch gekennzeichnet, dass zur stufenweisen Verstellung der Brücken (17) Bolzen (21 ) in Löcher (20) von Lochreihen in der Grundplatte (18) und zur stufenweisen Verstellung der Anschlagschienen (1 ) gegenüber ihren Halterungen (9) die Keile in Kerben (3) des Schaftes (2) derAnschlagschienen (1 ) eingreifen.

## Revendications

1. Dispositif pour l'assemblage par couches de noyaux pour des transformateurs et des bobines d'arrêt comportant plusieurs tôles individuelles (10) par couche et des lignes de découpage décalées les unes par rapport aux autres d'une couche à l'autre et se chevauchant mutuellement, cependant que les tôles individuelles (10) sont guidées et retenues mécaniquement pendant le montage du noyau, caractérisé par le fait:
- que toutes les couches individuelles (10) sont guidées, au niveau d'au moins deux coins de leur contour, de préférence ceux qui forment un angle aigu, dans des rainures (15) disposées verticalement, de section transversale prismatique, dans des rails de butée (1), cependant que toutes les tôles individuelles (10) sont dépourvues de trous et d'évidements spéciaux pour le guidage mécanique,
- que les rails de butée (1 ) sont réglables en hauteur de façon continue,
- que les rails de butée (1) sont réglables horizontalement par paliers en correspondance avec la moitié du décalage de la hauteur des tôles, mis à part un réglage fin (5) continu, et
- que la position respective des rails de butée (1) est affichée.

2. Dispositif suivant la revendication 1, caractérisé par le fait que les rails de butée (1 ) peuvent être déplacés suivant la direction horizontale transversalement, parallèlement et en formant un angle de 45° par rapport à la direction axiale des branches (12,13,14) du noyau.

3. Dispositif suivant les revendications 1 et 2, caractérisé par le fait qu'un rail de butée commun (1 ) est respectivement prévu au niveau des coins formés par la culasse inférieure (1 ) et les branches extérieures (12,13) du noyau, pour les tôles de la culasse et des branches.

4. Dispositif suivant les revendications 1 à 3, caractérisé par le fait que des parties qui bloquent une tige (2), qui peut être déplacée horizontalement, d'un rail de butée (1) sont supportées par un levier (4) chargé par un ressort.

5. Dispositif suivant les revendications 1 à 4, caractérisé par le fait que la rainure (15) dans chacun des rails de butée (1 ) est formée par deux surfaces parallèles l'une à l'autre et situées l'une à côté de l'autre, au-dessus d'un fond de rainure élargi (rainure en T), et par le fait qu'à chacune de ces surfaces se raccordent respectivement vers l'extérieur une surface décalée de 45° par rapport à celles-ci et une surface décalée de 135° par rapport à l'axe de la rainure.

6. Dispositif suivant les revendications 1 à 5, caractérisé par le fait que, pour le guidage des pointes libres des tôles individuelles (10) de la branche centrale (14), il est prévu simplement des rails de butée (1 ), pouvant se déplacer transversalement et parallèlement par rapport à leur direction axiale, comportant une rainure double (16).

7. Dispositif suivant les revendications 1 à 6, caractérisé par le fait que respectivement deux rails de butée (1 ) associés à la même branche (12, 13, 14) du noyau sont fixés, en pouvant être déplacés avec leur fixation (9), sur un pont (17) pouvant être également déplacé automatiquement ettrans- versalement par rapport à la direction axiale de la branche du noyau.

8. Dispositif suivant les revendications 1 à 7, caractérisé par le fait que tous les ponts (17) peuvent être déplacés sur une plaque de base commune (18) et que la position des ponts individuels (17) peut être lue, à travers des fenêtres dans leurs supports (19), sur des échelles sur la plaque de base (18), et que la position des rails de butée (1 ) sur les ponts (17) peut être lue, à travers des fenêtres dans la fixation (9) des rails de butée (1 ), sur une échelle sur les ponts (17), la position des ponts (17) sur la plaque de base (18) indiquant le déplacement des rails de butée associés (1 ) transversalement par rapport aux axes des branches (12, 13, 14), et la position de la fixation (9) sur les ponts (17) indiquant le déplacement du rail de butée associé (1 ) parallèlement aux axes des branches (12,13,14).

9. Dispositif suivant les revendication 1 à 8, caractérisé par le fait que, pour le réglage par paliers des ponts (17), des boulons (21 ) s'engagent dans des trous (20) de séries de trous dans la plaque de base (18), et, pour le réglage par paliers des rails de butée (1 ) par rapport à leurs fixations (9), les cales s'engagent dans des encoches (3) de la tige (2) des rails de butée (1 ).

## Claims

1. Apparatus for covering cores for transformers and choke coils with a plurality of single metal sheets (10) one for each layer and with intersection lines which are mutually offset from layer to layer and overlap one another, the individual metal sheets (10) being mechanically guided and supported at least during the application of the core, characterised in that-
- at least two corners of their contour, which corners preferably enclose an acute angle, all the single metal sheets (10) are guided in vertically arranged grooves (15) having a prismatic cross- section, in guide bars (1), all the single metal sheets (10) being free from special apertures and recesses provided for mechanical guidance;
-the guide bars (1) are continuously adjustable in the vertical direction;
- in the horizontal direction, the guide bars (1 ) can be adjusted in steps corresponding to half the width of the metal sheets, apart from a continous fine adjustement (5); and
- the setting of the guide bars (1) is indicated in each case.

2. Apparatus according to Claim 1, characterised in that, in the horizontal direction, the guide bars (1) can be displaced transversely to, in parallel with, and at 45° to the axial direction of the limbs of the core (12,13,14).

3. Apparatus according to Claims 1 and 2, characterised in that a common guide bar (1) is provided at the corners formed by the lower yoke (11) and the outer core limbs (12,13) for the yoke and limb metal sheets.

4. Apparatus according to Claims 1 to 3, characterised in that element which serve to stop a horizontally displaceable shaft (2) of a guide bar (1) are carried by a spring-loaded lever (4).

5. Apparatus according to Claims 1 to 4, characterised in that the groove (15) in each of the guide bars (1) is formed by two parallel surfaces held opposite one another by a widened groove base (T-groove), and that there is joined to each of these two surfaces towards the outside, a surface which is rotated through 45° with respect to the particular surface and by 135° with respect to the axis of the groove.

6. Apparatus according to Claims 1 to 5, characterised in that fot the guidance of the free tips of the single metal sheets (10) of the central limb (14), guide bars (1) are provided which are displaceable only transversely to and parallel to their axial direction, and which are provided with a double groove (16).

7. Apparatus according to Claims 1 to 6, characterised in that each two guide bars (1) assigned to the same core limb (12, 13, 14) are displaceably secured with their support (9) on a bridge (17) which is itself similarly displaceable transversely to the axial direction of the core limbs.

8. Apparatus according to Claims 1 to 7, characterised in that all the bridges (17) are displaceable on a common base plate (18), and that the positions of the individual bridges (17) can be read through windows in their supports (19) from scales on the base plate (18), whilst the position of the guide bars (1) on the bridge (17) can be read through windows in the support (9) of the guide bars (1) from a scale on the bridge (17), the position of the bridge (17) on the base plate (18) indicating the displacement of the associated guide bars (1) transversely to the axes of the limbs (12,13,14), whilst the position of the support (9) on the bridge (17) indicates the displacement of the associated guide bars (1 ) parallel to the axes of the limbs (12, 13, 14).

9. Apparatus according to Claims 1 to 8, characterised in that for the continuous adjustment of the bridges (17), pins (21) engage in apertures (20) of rows of apertures in the base plate (18), whilst for the continuous adjustement of the guide bars (1) relative to their supports (9), the wedges engage in grooves (3) in the shaft (2) of the guide bars (1 ).
